# EUROPÄISCHE PATENTSCHRIFT

(11) **EP 2 213 946 B1**
(45) Veröffentlichungstag und Bekanntmachung des Hinweises auf die Patenterteilung: **24.04.2019**
(21) Anmeldenummer: 09151883.7
(22) Anmeldetag: 02.02.2009
(51) Int. Cl.: F24C 7/08

(54) **Verfahren zur Fehlersuche und/oder -analyse in einem Gargerät**
Method for fault finding and/or analysis in a cooking device
Procédé de recherche et/ou d'analyse d'erreurs dans un appareil de cuisson

(43) Veröffentlichungstag der Anmeldung: 04.08.2010
(73) Patentinhaber: Rational AG, 86899 Landsberg/Lech (DE)
(72) Erfinder: Kling, Stefan, 86899, Landsberg/Lech (DE); Meindl, Anton, 86343, Königsbrunn (DE)
(74) Vertreter: Weber-Bruls, Dorothée

(56) Entgegenhaltungen:
- EP-A- 1 712 132
- DE-A1-102006 004 387
- DE-B3-102004 046 521

## Beschreibung

Die vorliegende Erfindung betrifft ein Verfahren zur Fehlersuche oder -analyse in einem Gargerät mit einer ersten Vielzahl von ersten Bauteilen zum Garen von Gargut in einem Garraum und/oder einer zweiten Vielzahl von zweiten Bauteilen zum Reinigen zumindest eines Innenraums des Gargeräts mit zumindest einer Anzeigeeinrichtung, zumindest einer Bedieneinrichtung und zumindest einer Steuer- oder Regeleinrichtung, und ein Gargerät hierfür.

In der Großküche kommen sogenannte intelligente Gargeräte zur Erleichterung von Arbeitsabläufen zum Einsatz, die eine Vielzahl automatisierter Arbeitsprogramme, wie in Form von Garprogrammen, Reinigungsprogrammen, Diagnoseprogrammen und Hilfsprogrammen, aufweisen. Beispielhaft wird hier auf das von der Anmelderin unter dem Handelsnamen SelfCooking Center® vertriebene Gargerät verwiesen, in dessen Garraum Gargut mit Heißluft und/oder Dampf beaufschlagbar ist. Ebenfalls ist auf das unter dem Handelsnamen Vario-Cooking Center®vertriebene Gargerät zu verweisen, bei dem es sich um einen verkippbaren Tiegel handelt, in dem Gargut mit Kontakthitze beaufschlagt und/oder in Wasser, Milch, Öl oder dergleichen zubereitet werden kann.

Unter einem Diagnoseprogramm wird im Rahmen dieser Anmeldung ein Programm verstanden, das in Echtzeit Daten von Bauteilen eines Gargeräts, wie aktuelle Temperaturen, Aktivierungszustände, Laufzeiten oder dergleichen, während des Ablaufs eines Prozesses im Gargerät anzeigt. Es handelt sich bei einem Diagnoseprogramm also im Wesentlichen um ein Überwachungsprogramm, das häufig zur Fehlersuche und/oder -analyse eingesetzt wird.

Figur 3a zeigt einen Anzeigebereich 100a, eines Touchscreens eines SelfCooking Centers® in zwei Menüebenen. In einer ersten Menüebene wird in einem ersten Arbeitsschritt S1a eine Funktionstaste 101a betätigt, um in eine zweite Menüebene zu wechseln, in der in einem zweiten Arbeitsschritt S2a eine Verkalkungsanzeige 102a aktiviert werden kann. Durch diese Aktivierung wird ein Diagnoseprogramm gestartet, das einer Bedienperson ermöglicht, den Verkalkungszustand eines Dampfgenerators des SelfCooking Centers® zu erfassen, nämlich durch Aufleuchten einer entsprechenden Anzahl von Balken auf der Verkalkungsanzeige 102a in rot.

Es ist auch üblich, Serviceinformationen nach Erkennung von Fehlern auszugeben. Hierzu wird auf den Anzeigebereich 100b gemäß Figur 3b verwiesen, dem vier Menüebenen auf einem Touchscreen eines SelfCooking Centers® entnehmbar sind. In einer ersten Menüebene kann in einem ersten Arbeitsschritt S1b die Funktionstaste 101b gedrückt werden, um in eine zweite Menüebene zu wechseln, in der in einem zweiten Arbeitsschritt S2b eine Assistenztaste 103b gedrückt werden kann. Hierdurch wird ein Wechseln in eine dritte Menüebene bewirkt, in der in einem dritten Arbeitsschritt S3b eine Serviceinformationstaste 104b gedrückt werden kann, so dass in einer vierten Menüebene eine Serviceinformationsanzeige 105b aufscheint, der man eine Serviceinformation, gemäß Figur 3b "Service 26", entnehmen kann, wobei die entsprechende Serviceinformation dann in einem Handbuch nachgeschlagen werden kann.

Zusätzlich zum Aufrufen von Diagnoseprogrammen und Abfragen von Serviceinformationen ist es von Zeit zu Zeit jedoch auch nötig, einen Funktionstest bei einer Fehlersuche und/oder - analyse zu starten. Durch Anwahl eines Funktionstestes wird ein Gargerät in einen geeigneten Modus geschaltet, d.h. eventuell aktive Gargeräteprozesse werden deaktiviert und alle ansteuerbaren Bauteile, wie Motoren, Heizungen und dergleichen, können manuell aktiviert werden. Solch ein Funktionstest wird genutzt, um defekte Bauteile zu lokalisieren oder um Einstellungen am Gargerät vorzunehmen.

Figur 3c zeigt beispielhaft den Ablauf eines Teils eines Funktionstests im SelfCooking Center® über einen Anzeigebereich 110 auf einem Touchscreen, in dem, nachdem in einem ersten Arbeitsschritt S1c ein Garprozess abgewählt und in einem zweiten Arbeitsschritt S2c eine Garraumtür geöffnet worden ist, eine erste Menüebene aufscheint, in der in einem dritten Arbeitsschritt S3c eine Funktionstaste 101c gedrückt werden kann, um in eine zweite Menüebene zu wechseln, in der in einem vierten Arbeitsschritt S4c eine Assistenztaste 103c gedrückt werden kann. Im Anschluss erscheint in einer dritten Menüebene unter anderem eine Dampfgeneratorentleerungstaste 106c, die in einem fünften Arbeitsschritt S5c aktiviert werden kann, so dass sich der Dampfgenerator automatisch entleert. Somit lässt sich die Entleerungsleistung des Dampfgenerators überprüfen, ein Gargerät verschieben oder eine andere Funktion einleiten.

Die DE 10 2006 004 387 A1 offenbart eine Schaltung für ein Haushaltsgerät, die ausgebildet ist und/oder angesteuert ist, sich selbst oder zumindest einen Teil ihrer Komponenten auf eine Fehlfunktion zu testen. Es kann dabei zwischen verschiedenen Fehlertypen unterschieden werden, und es können Wartungs- oder Störungshinweise über ein Anzeigeelement ausgegeben werden.

Eine Überwachungsvorrichtung für den Betriebsstrom einer Heizvorrichtung und einer Transportvorrichtung einer Backvorrichtung ist aus der EP 1 712 132 A2 bekannt.

Die bekannten Verfahren zur Fehlersuche und -analyse in Gargeräten haben sich zwar bewährt, benötigen jedoch Fachwissen der Bedienperson, ggf. unter Zuhilfenahme von Serviceanleitungen bzw. Bedienhandbüchern.

Anstelle eines Touchscreens als Bestandteil einer Anzeigeeinrichtung und/oder Bedieneinrichtung kann auch eine Projektionseinrichtung, wie in Form eines Beamers, zur Projektion eines Anzeigebereichs innerhalb oder außerhalb eines Gargeräts zum Einsatz kommen, siehe hierzu auch die nicht vorveröffentlichte FR 0806899 unter anderem der Anmelderin.

Der DE 10 2004 046 521 B3 liegt die Erkenntnis zugrunde, dass das Bedienen eines Gargeräts dadurch erleichtert wird, dass einem Benutzer eine Vielzahl von Einstellungs- oder Auswahlmöglichkeiten geboten wird, aus der er die ihn intuitiv ansprechende auswählen kann. So kann jeder Benutzer zum Einstellen oder Auswählen eines Arbeitsprogrammes voreingestellte Parameter auf die ihm persönlich am nächsten liegende Art verändern, sei es unter Einsatz einer Piktogramm-Taste, einer Codewort-Taste oder einer Zahlenangabe-Taste. Dadurch wird nicht nur die Bedienbarkeit erleichtert, sondern zudem die Verläßlichkeit der Bedienung vergrößert, so dass es insgesamt zu besseren Garergebnissen kommt.

Aufgabe der vorliegenden Erfindung ist es, das gatungsgemäße Verfahren derart weiterzuentwickeln, das die Bedienung des Gargeräts erleichtert und somit Bedienfehler zumindest reduziert werden.

Diese Aufgabe wird durch die Merkmale des Kennzeichens von Anspruch 1 gelöst.

Bevorzugte Verfahren nach der Erfindung sind in den Ansprüchen 2 bis 8 beschrieben.

Ein optisches Hervorheben kann durch Umrandung, Vergrößerung, Farbänderung, Aufblinken oder dergleichen realisiert sein.

Die ersten und/oder zweiten Bauteile können, insbesondere von einer Bedienperson, ausgewählt oder, insbesondere von der Steuer- oder Regeleinrichtung, zusammengestellt werden aus einer Gruppe, umfassend:
- eine Heizeinrichtung, insbesondere umfassend zumindest eine elektrische Heizung, wie in Form von Heizwendel, Heizplatten oder dergleichen, eine gasbetriebene Heizung, eine Mikrowellenquelle, einen Wärmespeicher, einen Wärmetauscher und/oder eine Sensiereinrichtung,
- eine Feuchtigkeitszufuhreinrichtung, insbesondere umfassend zumindest einen Dampfgenerator, einen Wasserzerstäuber, zumindest eine Beschwadungsdüse, eine erste Absperreinrichtung und/oder eine zweite Sensiereinrichtung,
- eine Feuchtigkeitsabführeinrichtung, insbesondere umfassend zumindest einen Kondensator, vorzugsweise mit zumindest einer Ablöschdüse, eine Frischluftzufuhr, eine zweite Absperreinrichtung und/oder eine dritte Sensiereinrichtung,
- eine Fluidzuführeinrichtung, insbesondere umfassend zumindest eine Reinigungsmitteldüse, eine Beschwadungsdüse, eine Ablöschdüse, eine Einrichtung zum, insbesondere geregelten, Befüllen eines Tiegels mit Wasser, eine dritte Absperreinrichtung und/oder eine vierte Sensiereinrichtung, vorzugsweise in Form eines Durchflusssensors,
- eine Flüssigkeitsabfuhreinrichtung, insbesondere mit zumindest einer vierten Absperreinrichtung, einer ersten Pumpeinrichtung und/oder einer fünften Sensiereinrichtung
- eine Garraumatmosphärenzirkulationseinrichtung, insbesondere umfassend zumindest eine Gebläseeinrichtung, eine zweite Pumpeinrichtung und/oder eine sechste Sensiereinrichtung,
- eine Druckgareinrichtung, insbesondere umfassend zumindest eine fünfte Absperreinrichtung und/oder eine siebte Sensiereinrichtung, vorzugsweise mit einem Drucksensor und/oder Druckschalter,
- eine Reinigungseinrichtung zum Reinigen, Entkalken und/oder Klarspülen des zumindest einen Innenraums, wie in Form des Garraums, eines Wasserkessel des Dampfgenerators und/oder eines Kondensatorraums, insbesondere umfassend zumindest ein Reinigungsmittelreservoir, eine Reinigungsmitteldüse, eine dritte Pumpeinrichtung, eine sechste Absperreinrichtung und/oder eine achte Sensiereinrichtung,
- eine Hebe- und/oder Senkeinrichtung für einen Deckel oder einen Garbehälter in einem Tiegel, insbesondere umfassend einen Hubzylinder und eine neunte Sensiereinrichtung,
- eine Kippeinrichtung zum Verkippen eines Tiegels, insbesondere umfassend einen Hubzylinder, eine zehnte Sensiereinrichtung, ein Potentiometer und/oder einen Endschalter
- eine Verriegelungseinrichtung zum Verriegeln eines Garraums, vorzugsweise in einem Tiegel, insbesondere umfassend einen Hubzylinder, eine elfte Sensiereinrichtung ein Potentiometer und/oder einen Endschalter, und/oder
- zumindest eine Absperrvorrichtung in einem Fluidkreislauf, insbesondere umfassend zumindest ein Magnetventil und/oder eine zwölfte Sensiereinrichtung.

Es kann eine Diagnoseinformationsanzeige mit zumindest einer ersten, während des Ablaufs des Arbeitsprogramms im Gargerät erfassten Größe, die bestimmt ist durch zumindest eine Temperatur, eine Mikrowellenenergie, eine Feuchte, eine Strömungsgeschwindigkeit, einen Druck, einen Wasserstand, eine Stromversorgung, eine Reinigungsmittelkonzentration, eine Reinigungsmitteltrübung und/oder eine Zeitdauer, aufscheinen.

Ein Diagnoseproramm kann nach einer Authentifizierung über eine Codeeingabe, und/oder über Funk, ein Intranet, das Internet und/oder ein Handgerät aktiviert werden. Ferner kann ein Diagnoseprogramm zu zumindest einem bestimmten Zeitpunkt eines Arbeitsprogramms nach Aktivierung startet, vorzugsweise bei Garprogrammen während einer Aufheizphase und/oder bei einer maximalen Feuchtezufuhr, und/oder bei Reinigungsprogrammen während eines Reinigungszyklus.

Eine zweite, während des Funktionstests abgefragte Größe kann bestimmt sein durch eine Motordrehzahl, eine Pumpleistung, eine Stromversorgung, einen Öffnungsgrad einer Absperreinrichtung, einen Verstopfungsgrad einer Düse und/oder eine Zeitdauer, aufscheint.

Ein Gargerät kann zum Durchführen eines erfindungsgemäßen Verfahrens eingerichtet sein. Dabei kann vorgesehen sein, dass die Anzeigeeinrichtung, Bedieneinrichtung und/oder Steuer- oder Regeleinrichtung von dem Gargerät, einem Handgerät und/oder einer Zentrale umfasst ist bzw. sind.

Ferner kann vorgesehen sein, dass die Anzeigeeinrichtung und die Bedieneinrichtung zumindest teilweise in Form eines Touchscreens zusammen ausgebildet sind, und/oder die Anzeigeeinrichtung zumindest eine Projektionseinrichtung umfasst, wobei vorzugsweise die Bedieneinrichtung eine Sensiereinrichtung zum Erfassen eines Gegenstandes, wie in Form eines Zeigers, Fingers oder dergleichen, in zumindest einer Projektionsebene der Projektionseinrichtung umfasst.

Der Erfindung liegt somit die überraschende Erkenntnis zugrunde, dass ohne Zuhilfenahme eines Handbuchs, Schaltplans oder dergleichen durch eine visualisierte Darstellung zumindest einiger der Bauteile eines Gargeräts eine Identifizierung besagter Bauteile unmittelbar möglich ist, durch Aktivierung eines ausgewählten Bauteils auf der Anzeigeeinrichtung Sprachenprobleme oder dergleichen vermieden werden, und durch Initiierung eines Diagnoseprogramms oder Funktionstests mittels Aktivierung des Bauteils ein direkter Zugriff auf die verschiedenen Bauteile möglich wird. Dies erleichtert in erheblichem Masse eine Fehlersuche und/oder Fehleranalyse und verbessert gleichzeitig die Fehlerbeseitigungsrate.

Besonders vorteilhaft ist es , wenn ein Touchscreen zum Einsatz kommt, auf dem nicht nur die Bauteile visualisiert dargestellt werden, bspw. in Form von graphischen Funktionsbildem, sondern auch ausgewählte Bauteile aktiviert werden können. Einen ähnlich einfachen Aufbau erhält man bei Einsatz einer Projektionseinrichtung für eine Anzeigeeinrichtung und einer Sensiereinrichtung zur Erfassung eines Gegenstands in einer Projektionsebene als Teil einer Bedieneinrichtung.

Das erfindungsgemäße Verfahren kann sprachenunabhängig, ganz ohne beschreibende Texte auskommen und stellt somit ein universell verwendbares Analysetool dar, das aufgrund einer einfachen Menüstruktur selbsterklärend ist.

Um die Gefahr der Beeinträchtigung eines Garverlaufs durch den Ablauf eines parallel dazu abzulaufenden Diagnoseprogramms zu vermeiden, werden erfindungsgemäß zwei Maßnahmen, die alternativ oder auch kumulativ zum Einsatz kommen können, vorgeschlagen, nämlich zum Einen die Initiierung nur durch einen technischen Service, nämlich nach Authentifizierung, und zum Anderen ein Starten nur zu bestimmten geeigneten Zeitpunkten, wie während einer Aufheizphase oder einer maximalen Feuchtezufuhr, insbesondere mit 100%iger Dämpfleistung. Bei Reinigungsprogrammen gilt Analoges.

Das erfindungsgemäße Verfahren ermöglicht zudem ein einfaches Nachrüsten bereits auf dem Markt befindlicher Gargeräte.

Weitere Merkmale und Vorteile der Erfindung ergeben sich aus der nachfolgenden Beschreibung, in der Ausführungsbeispiele derselben anhand schematischer Zeichnungen dargestellt sind. Dabei zeigt:
Figuren 1a und 1b : jeweils einen Anzeigebereich eines Gargeräts während des Ablaufs eines Diagnoseprogramms gemäß einem erfindungsgemäßen Verfahren;
Figur 2 : einen Anzeigebereich eines Gargeräts während des Ablaufs eines Funktionstests während eines erfindungsgemäßen Verfahrens;
Figur 3a : den Ablauf eines bekannten Diagnoseprogramms;
Figur 3b : den Ablauf einer bekannten Abfrage einer Serviceinformation; und
Figur 3c : den Ablauf eines bekannten Funktionstestteils.

Ein erfindungsgemäßes Verfahren ist in einem Gargerät implementierbar, in dem Gargut mit Heißluft und/oder Dampf beaufschlagbar ist, so dass ähnliche Bauelemente wie in einem SelfCooking Center(R) zum Einsatz kommen. Wesentlich für die Erfindung ist es nun, dass eine visualisierte Darstellung sämtlicher relevanter Bauteile des Gargeräts zur Fehlersuche und/oder - analyse auf einem Anzeigebereich anzeigbar ist. Den Figuren 1a, 1b und 2 sind entsprechende Anzeigebereiche 1a, 1b und 1c zu entnehmen, die jeweils eine Gargerätedarstellung 2a, 2b, 2c enthalten. Danach umfasst das Gargerät folgende Bauteile:
Ein Garraum 10 steht mit einem Gebläseraum in Wirkverbindung, in dem ein Gebläse 11 in Form eines Radiallüfters angeordnet ist, um den wiederum Heizwendel zur Bereitstellung einer Heizung 12 angeordnet sind. Zudem führt eine Dampfzufuhröffnung 13 in den Gebläseraum zur Einführung von Dampf aus einem Dampfgenerator 20, während des weiteren eine Beschwadungsdüse 14 in den Gebläseraum mündet, um so Gargut im Garraum 10 wahlweise mit Heißluft und/oder Dampf beaufschlagen und/oder beschwaden zu können. Der Garraum 10 ist zudem mit einem Abfluss 15 und einem Abzug 16 verbunden. Um während eines Reinigungsverfahrens eine als Reinigungsmittel dienende Waschflotte nicht nur im Garraum 10 zirkulieren zu können, ist eine mit einem Kondensator 30 verbundene Reinigungsmitteldüse 17 im Garraum 10 angeordnet. Über den Abzug 16 ist auch bspw. zum Entfeuchten der Atmosphäre im Garraum 10 Frischluft über das Gebläse 11 einsaugbar.

Der Dampfgenerator 20 umfasst einen Wasserkessel 21 mit einer Heizung 22, wobei der Wasserkessel 21 nicht nur mit dem Garraum 10, nämlich über die Dampfzufuhröffnung 13, verbunden ist, sondern auch mit dem Kondensator 30, einer Wasserzufuhr 40 und einem Abzug 51. Zum Leerpumpen des Wasserkessels 21 ist auch eine Pumpe 23 vorgesehen.

Der Kondensator 30 ist, wie bereits erwähnt, über den Abfluss 15 mit dem Garraum 10 verbunden, umfasst eine mit der Wasserzufuhr 40 verbundene Ablöschdüse 31, steht in Wirkverbindung mit dem Abzug 51 und führt zu einem Ablauf 32.

In dem Abzug 51 ist noch eine Wasserdüse 50 angeordnet. Zudem sind eine Vielzahl von Absperreinrichtungen, weiteren Pumpen und auch Sensoren vorgesehen, auf die hier im Detail nicht eingegangen wird, abgesehen von einem Temperaturfühler 24 und einer Niveauelektrode 25 im Wasserkessel 21.

Der Anzeigebereich 1a scheint auf einer Anzeigeeinrichtung (nicht gezeigt) bspw. in Form eines Touchscreens oder in einer Projektionsebene eines Beamers bspw. vor dem Gargerät während eines Arbeitsprogramms, z.B. in Form eines Garprogramms, auf, um zur erfindungsgemäßen Fehlersuche und/oder -analyse ein Diagnoseprogramm zu starten. Zu diesem Zwecke kann, zum Beispiel nach Drücken einer nicht gezeigten Taste zur Aktivierung von Diagnoseprogrammen während des Garprogramms, ein Bereich der Gargerätedarstellung 2a durch Berühren mit einem Finger ausgewählt werden, wie in Figur 1 a durch Berührung der Heizung 22 des Dampfgenerators 20 mit einem Zeigefinger einer Hand dargestellt.

Durch Auswahl der Heizung 22 auf der Gargerätedarstellung 2a kommt es zum Initiieren eines der Heizung 22 zugeordneten Diagnoseprogramms, und zwar parallel zu besagtem Garprogramm, wobei eine Echtzeit-Abfrage von Informationen zu der Heizung 22 stattfindet, die schließlich zum Aufscheinen einer Diagnoseinformationsanzeige 3a zu der Heizung 22 führt. Dieser Diagnoseinformationsanzeige kann man insbesondere die Temperatur im Wasserkessel 21, wie sie über den Temperatursensor 24 erfasst wird, hier 80[deg.]C, entnehmen. Des Weiteren ist der Diagnoseinformationsanzeige 3a entnehmbar, dass die Niveauelektrode 25 Kontakt mit Wasser hat (S2 = 0 d. h. Wasser unterhalb der Niveauelektrode 25, und S2 = 1 d. h. Wasser im Bereich der Niveauelektrode 25). Schließlich ist der Diagnoseinformationsanzeige 3a noch zu entnehmen, dass die Heizung 22 zu 100 % aktiv ist. Anhand dieser Informationen (erste Größen) auf der Diagnoseinformationsanzeige 3a lässt sich überprüfen, ob die Heizung 22 ordnungsgemäß arbeitet, oder nicht.

Wenn bspw. der Diagnoseinformationszeige 3a, wie im vorliegenden Fall, entnehmbar ist, dass die Heizung 22 ordnungsgemäß arbeitet, kann durch Betätigen einer Zurücktaste 4a in eine andere Menüebene gewechselt werden. Insbesondere können dann wieder Informationen zu dem Garprogramm angezeigt werden, parallel zu dem das Diagnoseprogramm gestartet worden ist.

Selbstverständlich können auch alle anderen in der Gargerätedartellung 2a dargestellten Bauteile des Gargerätes diagnostiziert werden. Hat zum Beispiel eine Serviceinformationsabfrage ergeben, dass die Pumpe 23 defekt ist, so erscheint erfindungsgemäß automatisch ein Anzeigebereich 1b mit einer Gargerätedarstellung 2b, in der die Pumpe 23 optisch hervorgehoben ist. Wird nun der optisch hervorgehobene Bereich bspw. mit dem Zeigefinger einer Hand durch Berühren eines Touchscreens aktiviert, so scheint auf dem Anzeigebereich 1b eine Diagnoseinformationsanzeige 3b auf Dieser Diagnoseinformationsanzeige 3b sind folgende Informationen entnehmbar:
i) M4 = 1
   Die Pumpe 23 ist eingeschaltet (0 = ausgeschaltet und 1 = eingeschaltet).
ii) Laufzeit = 186 Minuten
   Die Laufzeit der Pumpe 23 beträgt zur Zeit der Abfrage durch das Diagnoseprogramm 186 Minuten.
iii) S2 = 1
   Die Niveauelektrode 25 hat Kontakt mit Wasser.
iv) Service 10 = 5
   Eine Serviceinformation zu der Pumpe 23 ist bereits 5-mal abgefragt worden.
v) Service 10 = 08.10.08
   Die letzte Serviceanfrage zur Pumpe 23 hat am 08. Oktober 2008 stattgefunden.

Bei den Informationen i) bis iii) handelt es sich um Größen zu der Pumpe 23 (erste Größen), während die Informationen iv) und v) die Historie von Diagnoseprogrammen oder auch Serviceanfragen (dritte Größen) betreffen.

Anhand der Informationen, die auf der Diagnoseinformationsanzeige 3b aufscheinen, lässt sich eine Fehleranalyse durchführen und ggf. die Pumpe 23 reparieren. Sobald eine Fehlerbehebung stattgefunden hat, können die Laufzeit der Pumpe sowie die Informationen zur Serviceinformationsabfrage zurückgesetzt werden, siehe "Reset"-Bereiche in der Diagnoseinformationsanzeige 3b. Sodann kann auch durch Betätigen der Zurücktaste 4b in ein nicht gezeigtes weiteres Menü gewechselt werden.

Eine erfindungsgemäße Fehlersuche und/oder -analyse kann alternativerweise auch die Durchführung eines Funktionstets umfassen, wie im Anschluss mit Bezug auf Figur 2 für den Fall erläutert, in dem entweder eine Serviceinformationsabfrage oder Diagnoseprogrammablauf ergeben hat, dass die Pumpe 23 defekt ist.

Im Anzeigebereich 1c erscheint in diesem Falle die Gargerätedarstellung 2c mit einer optischen Hervorhebung der Pumpe 23. Zur Durchführung eines Funktionstestes an der Pumpe 23 kann der Bereich der Pumpe 23 in der Gargerätedarstellung 2c mit dem Zeigefinger einer Hand berührt werden. Hierdurch wird sozusagen manuell ein ggf. ablaufendes Arbeitsprogramm beendet und die Pumpe 23 eingeschaltet. Sodann lässt sich einer Funktionsinformationsanzeige 3c entnehmen, dass die Pumpe 23 eingeschaltet ist (zweite Grösse) und die Niveauelektrode 25 Kontakt mit Wasser hat (zweite Grösse).

Vorteilhaft kann eine Bedienperson sich bestimmte Funktionen, entweder alternativ oder zusätzlich zur Gargerätedarstellung 2c und Funktionsanzeige 3c, im Anzeigebereich 1c darstellen lassen. Denkbar wäre hier zum Beispiel die Darstellung eines Temperaturverlaufs, bspw. des Verlaufs der mit dem Temperaturfühler 24 erfassten Temperatur über die Zeit, ohne dass ein entsprechender Temperaturverlauf der Figur 2 zu entnehmen ist.

Die in der voranstehenden Beschreibung, den Ansprüchen sowie den Zeichnungen offenbarten Merkmale der Erfindung können sowohl einzeln als auch in jeder beliebigen Kombination für die Verwirklichung der Erfindung in ihren verschiedenen Ausführungsformen wesentlich sein.

## Patentansprüche

1. Verfahren zur Fehlersuche oder -analyse in einem Gargerät unter Anzeigen zumindest einer ersten oder zweiten Größe, wobei das Gargerät mit einer ersten Vielzahl von ersten Bauteilen zum Garen von Gargut in einem Garraum und einer zweiten Vielzahl von zweiten Bauteilen zum Reinigen zumindest eines Innenraums des Gargeräts, mit zumindest einer Anzeigeeinrichtung, zumindest einer Bedieneinrichtung und zumindest einer Steuer- oder Regeleinrichtung ausgestattet ist, **dadurch gekennzeichnet, dass**
• zumindest ein Teil der ersten Bauteile oder zumindest ein Teil der zweiten Bauteile auf der Anzeigeeinrichtung visualisiert angezeigt wird, indem sie auf der Anzeigeeinrichtung graphisch über Piktogramme, schematisch in Form eines Schaltdiagramms oder photographisch dargestellt werden, wobei die ersten oder zweiten Bauteile einschließlich ihrer Verknüpfungen untereinander dargestellt werden,
• zumindest eines der angezeigten ersten oder zweiten Bauteile über die Bedieneinrichtung aktiviert werden kann, wobei
jedes aktivierte Bauteil über die Steuer- oder Regeleinrichtung einem Diagnoseprogramm oder einem Funktionstest unterzogen werden kann, und
• nach Durchführung eines während eines Arbeitsprogramms des Gargeräts parallel ablaufenden Diagnoseprogramms auf der Anzeigeeinrichtung eine Diagnoseinformationsanzeige mit zumindest der ersten, während des Ablaufs des Arbeitsprogramms im Gargerät erfassten Größe aufscheint, oder nach Durchführung eines Funktionstests auf der Anzeigeeinrichtung eine Funktionsinformationsanzeige mit zumindest der zweiten, während des Funktionstests abgefragte Größe aufscheint.

2. Verfahren nach Anspruch 1, **dadurch gekennzeichnet, dass**
nach Erkennung eines Defektes über zumindest eine Sensiereinrichtung die Steuer- oder Regeleinrichtung zumindest ein von dem Defekt betroffenes erstes oder zweites Bauteil oder eine von dem Defekt betroffene Baugruppe bestimmt, und auf der Anzeigeeinrichtung jedes betroffene Bauteil bzw. die betroffene Baugruppe optisch gegenüber den verbleibenden Bauteilen hervorgehoben wird.

3. Verfahren nach Ansprch 1 oder 2, **dadurch gekennzeichnet, dass**
ein Diagnoseproramm nach einer Authentifizierung und/oder über Funk, ein Intranet, das Internet und/oder ein Handgerät aktiviert wird, oder
ein Diagnoseprogramm zu zumindest einem bestimmten Zeitpunkt eines Arbeitsprogramms nach Aktivierung startet.

4. Verfahren nach einem der vorangehenden Ansprüche, **dadurch gekennzeichnet, dass** die Diagnoseinformationsanzeige die erste Größe oder die Funktionsinformationsanzeige die zweite Größe zu zumindest einem Zeitpunkt oder als Funktion der Zeit zeigt.

5. Verfahren nach einem der vorangehenden Ansprüche, **dadurch gekennzeichnet, dass** zwischen einem Diagnoseprogramm und einem Funktionstest durch Betätigen der Bedieneinrichtung ausgewählt oder gewechselt werden kann.

6. Verfahren nach einem der vorangehenden Ansprüche , **dadurch gekennzeichnet, dass** die durch ein Diagnoseprogramm erfasste erste Größe mit hinterlegten Größen zur Erkennung eines Defekts verglichen wird, und
bei einem erkannten Defekt ein Funktionstest automatisch gestartet wird.

7. Verfahren nach einem der vorangehenden Ansprüche, **dadurch gekennzeichnet, dass** eine Historie zu Diagnoseprogrammen oder Funktionstests angezeigt wird, in Form zumindest einer dritten Größe.

8. Verfahren nach Anspruch 7, **dadurch gekennzeichnet, dass**
die dritte Größe die Anzahl an Diagnoseprogrammen oder Funktionstests seit Inbetriebnahme des Gargeräts, den mittleren Abstand zwischen zwei aufeinander folgenden Diagnoseprogrammen, den mittleren Abstand zwischen zwei aufeinander folgenden Funktionstests oder die Zeitdauer seit der Durchführung des letzten Diagnoseprogramms oder des letzten Funktionstests umfasst.

## Claims

1. A method for fault finding or analysis in a cooking device by displaying of at least one first or second variable, wherein the cooking device is equipped with a first plurality of first components for cooking items to be cooked in a cooking chamber and a second plurality of second components for cleaning at least one interior of the cooking device, with at least one display device, at least one operating device, and at least one open-loop or closed-loop control device,
**characterized in that**
• at least a part of the first components or at least a part of the second components is visually displayed on the display device, **in that** they are depicted on the display device graphically via pictograms, schematically in the form of a circuit diagram or photographically, wherein the first or second components are depicted induing their interconnections,
• at least one of the displayed first or second components can be activated via the operating device, wherein each activated component can be subject to a diagnostic program or a function test via the open-loop or closed-loop control device, and,
• after execution of a diagnostic program running in parallel during an operating program of the cooking device, a diagnostic information display with at least the first variable detected during the execution of the operating program in the cooking device appears on the display device, or after carrying out a function test, a function information display with at least the second variable queried during the function test appears on the display device.

2. The method according to claim 1, **characterized in that**, after detection of a defect via at least one sensing device, the open-loop or closed-loop control device determines at least one first or second component affected by the defect or an assembly affected by the defect, and each affected component or the affected assembly is highlighted optically on the display device compared to the remaining components.

3. The method according to claim 1 or 2, **characterized in that** a diagnostic program is activated after authentication and/or via radio, an intranet, the internet and/or a handheld unit, or a diagnostic program starts at at least one defined point of an operating program after activation.

4. The method according to any one of the preceding claims, **characterized in that** the diagnostic information display shows the first variable or the function information display shows the second variable at at least one point in time or as a function of time.

5. The method according to any one of the preceding claims, **characterized in that** a selection or change can be made between a diagnostic program and a function test by actuating the operating device.

6. The method according to any one of the preceding claims, **characterized in that** the first variable detected by a diagnostic program is compared with stored variables for detection of a defect, and a function test is automatically started if a defect is detected.

7. The method according to any one of the preceding claims, **characterized in that** a history of diagnostic programs or function tests is displayed in the form of at least one third variable.

8. The method according to claim 7, **characterized in that** the third variable comprises the number of diagnostic programs or function tests since start-up of the cooking device, the average interval between two successive diagnostic programs, the average interval between two successive function tests or the period of time since the last diagnostic program or the last function test was carried out.

## Revendications

1. Procédé de recherche ou d'analyse de défauts dans un appareil de cuisson, par affichage d'au moins une première ou deuxième variable, dans lequel l'appareil de cuisson est équipé avec une première pluralité de premiers composants pour cuire des produits à cuire dans un espace de cuisson et une seconde pluralité de seconds composants pour nettoyer au moins un espace intérieur de l'appareil de cuisson, avec au moins un dispositif d'affichage, au moins un dispositif d'actionnement et au moins un dispositif de commande ou de régulation, **caractérisé en ce que**
• au moins une partie des premiers composants ou au moins une partie des seconds composants est visualisée sur le dispositif d'affichage, du fait qu'ils sont représentés sur le dispositif d'affichage graphiquement par des pictogrammes, schématiquement sous la forme d'un schéma de connexion ou photographiquement, les premiers ou seconds composants étant représentés y compris leurs interconnexions,
• au moins l'un des premiers ou seconds composants affichés pouvant être activé par l'intermédiaire du dispositif d'actionnement, chaque composant activé pouvant être soumis à un programme de diagnostic ou à un test de fonctionnement par l'intermédiaire du dispositif de contrôle ou de régulation, et
• après l'exécution d'un programme de diagnostic se déroulant parallèlement à un programme de travail de l'appareil de cuisson, un affichage d'informations de diagnostic apparaît sur le dispositif d'affichage avec au moins la première variable détectée pendant le déroulement du programme de travail dans l'appareil de cuisson, ou après l'exécution d'un test de fonctionnement, un affichage d'informations de fonctionnement apparaît sur le dispositif d'affichage avec au moins la deuxième variable demandée pendant le test de fonctionnement.

2. Procédé selon la revendication 1, **caractérisé en ce que**, après la détection d'un défaut par l'intermédiaire d'au moins un dispositif de détection, le dispositif de contrôle ou de régulation détermine au moins un premier ou second composant affecté par le défaut ou un ensemble affecté par le défaut, et, sur le dispositif d'affichage, chaque composant affecté ou l'ensemble affecté est mis en évidence optiquement par rapport aux autres composants.

3. Procédé selon la revendication 1 ou 2, **caractérisé en ce qu'**un programme de diagnostic est activé après une authentification et/ou par radio, un intranet, l'Internet et/ou par un appareil portatif, ou un programme de diagnostic démarre à au moins un moment défini d'un programme de travail après l'activation.

4. Procédé selon l'une quelconque des revendications précédentes, **caractérisé en ce que** l'affichage d'informations de diagnostic indique la première variable ou l'affichage d'informations de fonctionnement indique la deuxième variable à au moins un moment ou en fonction du temps.

5. Procédé selon l'une quelconque des revendications précédentes, **caractérisé en ce qu'**il est possible de choisir entre un programme de diagnostic et un test de fonctionnement ou de passer de l'un à l'autre en actionnant le dispositif d'actionnement.

6. Procédé selon l'une quelconque des revendications précédentes, **caractérisé en ce que** la première variable détectée par un programme de diagnostic est comparée à des variables enregistrées pour la détection d'un défaut, et lorsqu'un défaut est détecté, un test de fonctionnement est automatiquement démarré.

7. Procédé selon l'une quelconque des revendications précédentes, **caractérisé en ce qu'**un historique concernant les programmes de diagnostic ou les tests de fonctionnement est affiché, sous la forme d'au moins une troisième variable.

8. Procédé selon la revendication 7, **caractérisé en ce que** la troisième variable comprend le nombre de programmes de diagnostic ou de tests de fonctionnement depuis la mise en service de l'appareil de cuisson, l'écart moyen entre deux programmes de diagnostic successifs, l'écart moyen entre deux tests de fonctionnement successifs ou la durée depuis l'exécution du dernier programme de diagnostic ou du dernier test de fonctionnement.
